# EUROPÄISCHE PATENTSCHRIFT

(11) **EP 0 929 621 B1**
(45) Veröffentlichungstag und Bekanntmachung des Hinweises auf die Patenterteilung: **24.10.2001**
(21) Anmeldenummer: 97944788.5
(22) Anmeldetag: 25.08.1997
(51) Int. Cl.: C11D 1/28, C11D 1/94

(54) **WÄSSRIGE HANDGESCHIRRSPÜLMITTEL**
AQUEOUS WASHING-UP AGENTS
PRODUITS AQUEUX POUR LAVER LA VAISSELLE A LA MAIN

(30) Priorität: 02.09.1996 DE 19635555
(43) Veröffentlichungstag der Anmeldung: 21.07.1999
(73) Patentinhaber: Cognis Deutschland GmbH, 40589 Düsseldorf (DE)
(72) Erfinder: FABRY, Bernd, D-41352 Korschenbroich (DE); WEUTHEN, Manfred, D-42697 Solingen (DE)
(86) Internationale Anmeldenummer: EP9704619
(87) Internationale Veröffentlichungsnummer: WO9810047

(56) Entgegenhaltungen:
- WO-A-92/06952
- WO-A-94/00543
- WO-A-95/06702
- DE-A- 2 613 283
- DE-A- 4 303 176
- DE-A- 4 438 221
- DATABASE WPI Section Ch, Week 7537 Derwent Publications Ltd., London, GB; Class E17, AN 75-61306W XP002051367 & JP 50 070 322 A (WAKO PURE CHEM IND LTD) , 11.Juni 1975

## Beschreibung

### Gebiet der Erfindung

Die Erfindung betrifft wäßrige Handgeschirrspülmittel mit einem Gehalt an Monoglycerid(ether)sulfaten und weiteren Tensiden sowie die Verwendung dieser Mischungen zur Herstellung von manuellen Handgeschirrspülmitteln.

### Stand der Technik

Zur manuellen Reinigung von verschmutztem Geschirr werden üblicherweise konzentrierte Tensidlösungen verwendet, an die heutzutage eine ganze Reihe teils sehr unterschiedlicher Anforderungen gestellt werden. Die Mittel sollen
- einen möglichst hohen Aktivsubstanzgehalt aufweisen,
- dabei flüssig oder zumindest fließfähig sein
- einen möglichst niedrigen Kältetrübungspunkt besitzen,
- auch in konzentrierter Form dermatologisch unbedenklich, d. h. nicht hautreizend sein,
- auch bei hoher Fettbelastung der Flotte noch einen kräftigen, beständigen Schaum entwickeln und gleichzeitig natürlich
- über ein hohes Tellerspülvermögen verfügen.

Die **DE-A-44 38 221** beschreibt die Verwendung von Monoglyceridsulfaten als Schaumstabilisator in wäßrigen Tensidzusammensetzungen. Dabei werden als Tenside, die im Schaum stabilisiert werden sollen, anionische, nichtionische, kationische, zwitterionische bzw. amphoterer Tenside genannt. Im Gegensatz zu den erfindungsgemäßen Mitteln ist jedoch keine Kombination der Tenside beschrieben. In der **WO-A-95/06702** werden Detergenzmischungen mit verbessertem Wasch-, Spül-, Schaum- und Reinigungsvermögen beschrieben, die Alkyl- und/oder Alkylenoligoglucoside und weitere nichtionische und/oder anionische Tenside z.B. Monoglycerid(etehr)sulfate enthalten.

Auch wenn im Markt heute eine Vielzahl von Produkten vorhanden sind, besteht doch ein intensives Interesse sowohl von Seiten der Rohstofflieferanten und der Hersteller der Mittel als auch von Seiten der Kunden an Zubereitungen, die die geforderte komplexe Aufgabenstellung besser erfüllen als die Produkte des Stands der Technik. Die Aufgabe der Erfindung hat darin bestanden, diesem Bedürfnis Rechnung zu tragen.

### Beschreibung der Erfindung

Gegenstand der Erfindung sind wäßrige Handgeschirrspülmittel, enthaltend
(a) Monoglycerid(ether)sulfate der Formel (I) in der R¹CO für einen linearen oder verzweigten Acylrest mit 6 bis 22 Kohlenstoffatomen, x, y und z in Summe für 0 oder für Zahlen von 1 bis 30 und X für ein Alkali- oder Erdalkalimetall steht, und
(b) anionische Tenside und
(c) amphotere bzw. zwitterionische Tenside sowie ggf.
(d) nichtionische Tenside.

Überraschenderweise wurde gefunden, daß die erfindungsgemäßen Mittel auch hochkonzentriert fließfähig sind, einen niedrigen Kältetrübungspunkt aufweisen, weitgehend unabhängig von der Konzentration nicht hautreizend sind und dabei gleichzeitig noch einen voluminösen, auch bei hoher Fettbelastung stabilen Schaum und ein ausgezeichnetes Tellerspülvermögen aufweisen. Die Erfindung schließt die Erkenntnis ein, daß Mischungen von Kokosfettsäuremonoglyceridsulfat-Salzen mit Alkylsulfaten, Alkylethersulfaten, Sulfosuccinaten, Alkyloligoglucosiden und/oder Betainen zu einer weiteren Verbesserung der gewünschten Eigenschaften führt.

### Monoglycerid(ether)sulfate

Monoglyceridsulfate und Monoglyceridethersulfate stellen bekannte anionische Tenside dar, die nach den einschlägigen Methoden der präparativen organischen Chemie erhalten werden können. Üblicherweise geht man zu ihrer Herstellung von Triglyceriden aus, die gegebenenfalls nach Ethoxylierung zu den Monoglyceriden umgeestert und nachfolgend sulfatiert und neutralisiert werden. Gleichfalls ist es möglich, die Partialglyceride mit geeigneten Sulfatierungsmitteln, vorzugsweise gasförmiges Schwefeltrioxid oder Chlorsulfonsäure umzusetzen [vgl. **EP-B1 0 561 825, EP-B1 0 561 999** (Henkel)]. Die neutralisierten Stoffe können - falls gewünscht - einer Ultrafiltration unterworfen werden, um den Elektrolytgehalt auf ein gewünschtes Maß zu vermindern **[DE-A1 42 04 700** (Henkel)]. Übersichten zur Chemie der Monoglyceridsulfate sind beispielsweise von A.K.Biswas et al. in **J.Am.Oil.Chem.Soc. 37, 171 (1960)** und F.U.Ahmed **J.Am.Oil.Chem.Soc. 67, 8 (1990)** erschienen. Maschinelle Geschirrspülmittel mit einem Gehalt an kurzkettigen Alkylethersulfaten und gegebenenfalls Monoglyceridsulfaten sind Gegenstand der deutschen Auslegeschrift **DE-AS 26 13 283** (Procter & Gamble).

Die im Sinne der Erfindung einzusetzenden Monoglycerid(ether)sulfate folgen der Formel **(I)** in der R¹CO für einen linearen oder verzweigten Acylrest mit 6 bis 22 Kohlenstoffatomen, x, y und z in Summe für 0 oder für Zahlen von 1 bis 30, vorzugsweise 2 bis 10, und X für ein Alkali- oder Erdalkalimetall steht. Typische Beispiele für im Sinne der Erfindung geeignete Monoglycerid(ether)sulfate sind die Umsetzungsprodukte von Laurinsäuremonoglycerid, Kokosfettsäuremonoglycerid, Palmitinsäuremonoglycerid, Stearinsäuremonoglycerid, Ölsäuremonoglycerid und Talgfettsäuremonoglycerid sowie deren Ethylenoxidaddukte mit Schwefeltrioxid oder Chlorsulfonsäure in Form ihrer Natriumsalze. Vorzugsweise werden Monoglyceridsulfate der Formel (I) eingesetzt, in der R¹CO für einen linearen Acylrest mit 8 bis 18 Kohlenstoffatomen steht.

### Aniontenside

Typische Beispiele für anionische Tenside, die als Komponente (b) in Betracht kommen, sind Seifen, Alkylbenzolsulfonate, Alkansulfonate, Olefinsulfonate, Alkylethersulfonate, Glycerinethersulfonate, α-Methylestersulfonate, Sulfofettsäuren, Alkylsulfate, Alkylethersulfate, Glycerinethersulfate, Hydroxymischethersulfate, Fettsäureamid(ether)sulfate, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, N-Acylaminosäuren wie beispielsweise Acyllactylate, Acyltartrate, Acylglutamate und Acylaspartate, Alkyloligoglucosidsulfate, Proteinfettsäurekondensate (insbesondere pflanzliche Produkte auf Weizenbasis) und Alkyl(ether)phosphate. Sofem die anionischen Tenside Polyglycoletherketten enthalten, können diese eine konventionelle, vorzugsweise jedoch eine eingeengte Homologenverteilung aufweisen. Vorzugsweise werden Alkylsulfate, Alkylethersulfate und/oder Sulfosuccinate eingesetzt. Die erfindungsgemäßen Mittel können die Komponenten (a) und (b) im Gewichtsverhältnis 90 : 10 bis 10 : 90, vorzugsweise 75 : 25 bis 15 : 85 und insbesondere 60 : 40 bis 25 : 75 enthalten.

### Nichtionische und amphotere Tenside

Typische Beispiele für nichtionische Tenside, die als Komponente (d) in Betracht kommen, sind Fettalkoholpolyglycolether, Alkylphenolpolyglycolether, Fettsäurepolyglycolester, Fettsäureamidpolyglycolether, Fettaminpolyglycolether, alkoxylierte Triglyceride, Alk(en)yloligoglykoside, Fettsäure-N-alkyl-glucamide, Proteinhydrolysate (insbesondere pflanzliche Produkte auf Weizenbasis), Polyolfettsäureester, Zuckerester, Sorbitanester, Polysorbate und Aminoxide. Sofem die nichtionischen Tenside Polyglycoletherketten enthalten, können diese eine konventionelle, vorzugsweise jedoch eine eingeengte Homologenverteilung aufweisen.
Typische Beispiele für amphotere bzw. zwitterionische Tenside sind Alkylbetaine, Alkylamidobetaine, Aminopropionate, Aminoglycinate, Imidazoliniumbetaine und Sulfo-betaine. Vorzugsweise werden Fettalkoholpolyglycolether, Alkyloligoglucoside, Fettsäure-N-alkyl-glucamide und/oder Betaine eingesetzt. Die erfindungsgemäßen Mittel können die Komponenten (a) und (c) bzw. (d) im Gewichtsverhältnis 90 : 10 bis 10 : 90, vorzugsweise 75 : 25 bis 25 : 75 und insbesondere 60 : 40 bis 40 : 60 und die Komponenten (a), (b) und (c) bzw. (d) im Gewichtsverhältnis (10 bis 90) : (5 bis 85) : (5 bis 85) und insbesondere (20 bis 80) : (10 bis 50) : (10 bis 50) enthalten, mit der Maßgabe, daß sich die Gewichtsangaben zu 100 Gew.-% ergänzen.

### Gewerbliche Anwendbarkeit

Ein weiterer Gegenstand der Erfindung betrifft die Verwendung der erfindungsgemäßen Tensidmischungen zur Herstellung von Handgeschirrspülmitteln. Die Mischungen können in diesem Zusammenhang in untergeordneten Mengen weitere übliche Hilfs- und Zusatzstoffe, wie beispielsweise Schaumbooster, Duftstoffe etc. aufweisen. Üblicherweise besitzen die Mittel einen Aktivsubstanz- bzw. Tensidanteil - bezogen auf die Komponenten (a), (b), (c) und gegebenenfalls (d) - von 10 bis 50 und vorzugsweise 15 bis 35 Gew.-%.

### Beispiele

Das Schaumvermögen wurde nach der Ross-Miles-Methode unter Einsatz von 1 Gew.-%igen Tensidlösungen bei 20°C in Gegenwart von 1 g/l dispergiertem Olivenöl bestimmt. Angegeben ist der Basisschaum sowie die Schaumhöhe nach 5 min. Die Ermittlung des Tellerspülvermögens wurde mit Hilfe des Tellertestes **[Fette, Seifen, Anstrichmitt., 74, 163 (1972)]** durchgeführt. Hierzu wurden Teller mit einem Durchmesser von 14 cm mit je 2 cm³ Rindertalg (Säurezahl 9-10) angeschmutzt und 24 h bei Raumtemperatur gelagert. Anschließend wurden die Teller bei 50°C mit 5 l Leitungswasser der Härte 16°d gespült. Die Prüfmischungen wurden mit einer Dosierung von 0,15 g Aktivsubstanz/l eingesetzt. Der Spülversuch wurde abgebrochen, sobald der Schaum vollständig verschwunden war. Zur Bestimmung der hautkosmetischen Verträglichkeit wurde die Hautverträglichkeit der Vergleichsrezeptur R9 gemäß Zeintest als Standard gewählt und alle Angaben darauf bezogen. Die Rezepturen R7 und R8 sind erfindungsgemäß, die Rezepturen R1 bis R6 und R9 und R10 dienen dem Vergleich. Die Ergebnisse sind in Tabelle 1 zusammengefaßt.

**Tabelle 1**

| **Eigenschaften von Tensidmischungen (Mengenangaben als Gew.-%)** | | | | | | | | | | |
|---|---|---|---|---|---|---|---|---|---|---|
| | **R1** | **R2** | **R3** | **R4** | **R5** | **R6** | **R7** | **R8** | **R9** | **R10** |
| Kokosfettsäuremonoglyceridsulfat-Natriumsalz | 15 | 15 | 15 | 15 | - | 12 | 12 | 12 | - | - |
| Kokosfettalkohol+2EO-sulfat-Natriumsalz | 15 | - | - | - | - | 12 | 12 | 12 | 30 | 15 |
| Laurylsulfat-Natriumsalz | - | 15 | - | - | - | - | - | - | - | - |
| Di-n-octyl+2EO-sulfosuccinat-Natriumsalz | - | - | 15 | - | - | - | - | - | - | - |
| Kokosalkyloligoglucosid | - | - | | - 15 | - | 6 | - | 3 | | - 15 |
| Kokosfettsäurebetain | - | - | - | - | 15 | - | 6 | 3 | - | - |
| Wasser | ad 100 | | | | | | | | | |
| ***Basisschaum [ml]*** | 420 | 400 | 410 | 410 | 390 | 410 | 410 | 410 | 400 | 380 |
| ***Schaumhöhe nach 5 min[ml]*** | 380 | 380 | 380 | 380 | 380 | 380 | 390 | 390 | 370 | 350 |
| ***Anzahl gespülter Teller*** | 14 | 14 | 15 | 14 | 14 | 15 | 17 | 20 | 12 | 12 |
| ***Kältetrübungspunkt [°C]*** | < -3 | < -3 | < -3 | < -3 | < -3 | < -3 | < -3 | < -3 | 0 | 0 |
| ***Hautverträglichkeit [%-rel]*** | 63 | 69 | 61 | 59 | 59 | 57 | 57 | 55 | 100 | 70 |

## Patentansprüche

1. Wäßrige Handgeschirrspülmittel, enthaltend
(a) Monoglycerid(ether)sulfate der Formel **(I)** in der R¹CO für einen linearen oder verzweigten Acylrest mit 6 bis 22 Kohlenstoffatomen, x, y und z in Summe für 0 oder für Zahlen von 1 bis 30 und X für ein Alkali- oder Erdalkalimetall steht, und
(b) anionische Tenside und
(c) amphotere bzw. zwitterionische Tenside sowie ggf.
(d) nichtionische Tenside.

2. Mittel nach Anspruch 1, **dadurch gekennzeichnet, daß** sie anionische Tenside enthalten, die ausgewählt sind aus der Gruppe, die gebildet wird von Alkylsulfaten, Alkylether-sulfaten und Sulfosuccinaten.

3. Mittel nach den Ansprüchen 1 bis 2, **dadurch gekennzeichnet, daß** sie als amphotere bzw. zwitterionische Tenside Betaine enthalten.

4. Mittel nach den Ansprüchen 1 bis 3, **dadurch gekennzeichnet, daß** sie nichtionische Tenside enthalten, die ausgewählt sind aus der Gruppe, die gebildet wird von Fettalkoholpolyglycolethem, Alkyloligoglucosiden und/oder Fettsäure-N-alkylglucamiden.

5. Mittel nach den Ansprüchen 1 bis 3, **dadurch gekennzeichnet, daß** sie die Komponenten (a), (b) und (c) im Gewichtsverhältnis (10 bis 90) : (5 bis 85) : (5 bis 85) enthalten, mit der Maßgabe, daß sich die Gewichtsangaben zu 100 Gew.-% ergänzen.

6. Mittel nach den Ansprüchen 1 bis 5, **dadurch gekennzeichnet, daß** sie einen Tensidanteil bezogen auf die Komponenten (a), (b), (c) und ggf. (d) - von 10 bis 50 Gew.-% aufweisen.

7. Verwendung der Zusammensetzungen nach den Ansprüchen 1 bis 6 zur Herstellung von Handgeschirrspülmitteln.

## Claims

1. Water-based manual dishwashing detergents containing
(a) monoglyceride (ether) sulfates corresponding to formula **(I)**: in which R¹CO is a linear or branched acyl group containing 6 to 22 carbon atoms, x, y and z together stand for 0 or a number of 1 to 30 and X is an alkali metal or alkaline earth metal,
(b) anionic surfactants,
(c) amphoteric or zwitterionic surfactants and optionally
(d) nonionic surfactants.

2. Detergents as claimed in claim 1, **characterized in that** they contain anionic surfactants selected from the group consisting of alkyl sulfates, alkyl ether sulfates and sulfosuccinates.

3. Detergents as claimed in claims 1 and 2, **characterized in that** they contain betaines as amphoteric or zwitterionic surfactants.

4. Detergents as claimed in claims 1 to 3, **characterized in that** they contain nonionic surfactants selected from the group consisting of fatty alcohol polyglycol ethers, alkyl oligoglucosides and/or fatty acid-N-alkyl glucamides.

5. Detergents as claimed in claims 1 to 3, **characterized in that** they contain components (a), (b) and (c) in a ratio by weight of (10 to 90) : (5 to 85) : (5 to 85), with the proviso that the percentages by weight add up to 100% by weight.

6. Detergents as claimed in claims 1 to 5, **characterized in that** they have a percentage surfactant content - based on components (a), (b), (c) and optionally (d) - of 10 to 50% by weight.

7. The use of the compositions claimed in claims 1 to 6 for the production of manual dishwashing detergents.

## Revendications

1. Produits aqueux pour laver la vaisselle à la main contenant
a) des sulfates (d'éther) de mono glycéride de formule **(I)** dans laquelle R¹CO représente un reste acyle linéaire ou ramifié ayant de 6 à 22 atomes de carbone, x, y et z globalement représentent 0 ou des nombres allant de 1 à 30 et X représente un métal alcalin ou alcali-no-terreux, et
b) un agent tensioactif anionique et
c) des agents tensioactifs amphotères ou zwitterioniques ainsi qu'éventuellement
d) des agents tensioactifs non ioniques.

2. Produits selon la revendication 1,
**caractérisés en ce qu'**
ils contiennent des agents tensioactifs anioniques choisis dans le groupe formé des sulfates d'alkyle, des sulfates d'alkyléther et des sulfosuccinates.

3. Produits selon les revendications 1 à 2,
**caractérisés en ce qu'**
ils contiennent comme agents tensioactifs amphotères ou zwitterioniques, des bétaïnes.

4. Produits selon les revendications 1 à 3,
**caractérisés en ce qu'**
ils contiennent des agents tensioactifs non ioniques choisis dans le groupe formé des éthers d'alcool gras et de polyglycols, des alkyloligo-glucosides et/ou des N-alkylglucamides d'acide gras.

5. Produits selon les revendications 1 à 3,
**caractérisés en ce qu'**
ils contiennent les composants a), b) et c), dans un rapport en poids de (10 à 90) : (5 à 85) : (5 à 85) avec la restriction que les données en poids se complètent à 100 % en poids.

6. Produits selon les revendications 1 à 5,
**caractérisés en ce qu'**
ils possèdent une proportion d'agent tensioactif rapporté aux composants a), b) et c) et éventuellement d) allant de 10 à 50 % en poids.

7. Utilisation des produits selon les revendications 1 à 6, en vue de la production de produits de lavage de la vaisselle à la main.
